# EUROPÄISCHE PATENTSCHRIFT

(11) **EP 1 086 477 B1**
(45) Veröffentlichungstag und Bekanntmachung des Hinweises auf die Patenterteilung: **02.08.2006**
(21) Anmeldenummer: 00925159.6
(22) Anmeldetag: 01.04.2000
(51) Int. Cl.: H01H 9/16, G06F 1/28

(54) **EINGANGSSCHALTUNG FÜR RELATIV HOCHSTROMIGE ZU ÜBERWACHENDE AC-SIGNALE**
INPUT CIRCUIT FOR RELATIVELY HIGH CURRENT AC SIGNALS TO BE MONITORED
CIRCUIT D'ENTREE POUR SIGNAUX DE COURANT ALTERNATIF A INTENSITE RELATIVEMENT ELEVEE A SURVEILLER

(30) Priorität: 14.04.1999 DE 19916686
(43) Veröffentlichungstag der Anmeldung: 28.03.2001
(73) Patentinhaber: Moeller GmbH, 53115 Bonn (DE)
(72) Erfinder: CULCA, Horea-Stefan, D-53797 Lohmar (DE)
(86) Internationale Anmeldenummer: PCT/EP2000/002924
(87) Internationale Veröffentlichungsnummer: WO 2000/063930

(56) Entgegenhaltungen:
- EP-A- 0 505 951
- US-A- 4 245 150

## Beschreibung

### Technisches Gebiet

Die Erfindung betrifft ein Eingangsschaltung für relativ hochstromige zu überwachende Wechselspannungssignale, die insbesondere hinsichtlich eines vorgebbaren Amplitudenschwellenwerte zu überwachen sind. Derartige Eingangsschaltungen finden beispielsweise Anwendung in Kleinsteuerungen.

### Stand der Technik

Eingangsschaltungen zur Überwachung von AC-Signalen sind allgemein bekannt, genannt sei hier beispielhaft die Druckschrift FR 2 671 437 A1. Um die Verlustleistung gering zu halten, erfordern derartige Eingangsschaltungen geringe Eingangsströme. Einige zu überwachende Einrichtungen, beispielsweise mit Glimmlampe ausgestattete Schalter oder Näherungsinitiatoren, erfordern für ihre einwandfreie Funktion jedoch höhere Eingangsströme in die Eingangsschaltung. Für diese Fälle ist es üblich, die Eingangsschaltungen eingangsseitig mit einem parallel geschalteten Kondensator zu versehen, um den notwendigen Strom für die zu überwachende Einrichtung zu gewährleisten. Der Nachteil dieser Lösung besteht darin, dass bei Abschaltung der zu überwachenden Einrichtung im Bereich des Scheitelpunktes ihrer AC-Versorgungsspannung der Kondensator sich ausgehend von einem hohen Betrag nur relativ langsam über den hochohmigen Eingangswiderstand entladen kann. Weiterhin fließt über derartige Einrichtungen im ausgeschalteten Zustand ein Reststrom, der eine erhebliche Restspannung am Eingang verursacht. Diese beiden Vorgänge ermöglichen die Wahmehmung des abgeschalteten Zustandes der zu überwachenden Einrichtung erst nach einer Vielzahl von Wechselspannungsperioden der Versorgungsspannung und nicht - wie erwünscht - bereits innerhalb einer Periode.

In der zum Prioritätszeitpunkt noch nicht veröffentlichten DE 197 48 633 A1 der Anmelderin wird eine Schaltungsanordnung zur Überwachung eines definierten Amplitudenschwellenwertes wechselspannungsförmiger Eingangssignale beschrieben, mit einer Serienschaltung aus einem Gleichrichter, einem Spannungsteiler und einem Komparator, wobei der Gleichrichter mit seiner Anode am Eingangssignal liegt und seine Kathode den aus mindestens zwei Widerständen bestehenden, zwischen Anode des Gleichrichters und Massepotenzial angeordneten Spannungsteiler speist und der Abgriff des Spannungsteilers mit dem Vergleichseingang des Komparators verbunden ist, so dass am Komparatorausgang ein erstes binäres Signal erzeugt wird, weiterhin mit einem Nulldurchgangsdetektor, dessen Überwachungseingang mit einem Referenzsignal beschaltet ist, zur Bildung eines zweiten binären Signals, einer dem Nulldurchgangsdetektor nachgeschalteten Verzögerungsstufe zur Bildung eines zeitlich begrenzten dritten binären Signals, und mit mindestens einem flankengesteuerten Flip-Flop, wobei der Komparatorausgang mit einem zustandsgesteuerten Eingang des Flip-Flops und der Ausgang der Verzögerungsstufe mit einem flankengesteuerten Eingang des Flip-Flops verbunden ist derart, dass ein zustandsunterscheidendes viertes Signal am Ausgang des Flip-Flops erzeugt wird. Diese Schaltungsanordnung ist nicht für die schnelle Überwachung eines relativ hochstromigen Eingangssignals, das durch eingangsseitige Beschaltung eines parallelen Kondensators realisiert wird, geeignet.

### Darstellung der Erfindung

Der Erfindung liegt daher die Aufgabe zugrunde, die Eingangsschaltung in der Weise zu verbessern, dass Abschaltungen von Einrichtungen, die einen relativ hohen Eingangsstrom liefern, rasch erfassbar sind.

Ausgehend von einer Eingangsschaltung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die erfindungsgemäß hinzugefügte Entladeschaltung wird selbst dann, wenn die zu überwachende Einrichtung im Scheitelpunkt der Versorgungsspannung abgeschaltet wird, die Spannung über dem Kondensator und damit die Eingangsspannung sehr schnell betragsmäßig unter den Schwellenwert abgesenkt, so dass die Abschaltung der zu überwachenden Einrichtung ist rasch zu erfassen ist. Die schnelle Erkennbarkeit der Einschaltung der zu überwachenden Einrichtung bleibt aufgrund des im eingeschalteten Zustand niedrigen Ausgangswiderstandes der zu überwachenden Einrichtung erhalten.

Eine vorteilhafte Weiterbildung der Erfindung besteht darin, dass der Entladewiderstand niederohmig gegenüber dem Ausgangswiderstand der abgeschalteten zu überwachenden Einrichtung ist. Hier wird spätestens nach einer Wechselspannungsperiode die Absenkung der Eingangsspannung unter den Schwellenwert erkennbar.

Eine vorteilhafte Weiterbildung der Erfindung besteht außerdem in der gemeinsamen Verwendung des Schaltelementes für mehrere gleichartige Eingänge, insbesondere bei einer nicht zu großen Anzahl von Eingängen auch bei Verwendung nur eines gemeinsamen Entladewiderstandes.

Die Entladeschaltung besteht vorteilhaft in einer Reihenschaltung aus Gleichrichter, Entladewiderstand und Schaltelement; wobei das Schaltelement zweckmäßig als Transistor ausgebildet ist.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: ein Schaltungsanordnung mit Eingangsschaltungen nach dem Stand der Technik;
- Figur 2:: typische Spannungs- und Signalverläufe für die Schaltungsanordnung nach Fig. 1;
- Figur 3:: eine Schaltungsanordnung mit erfindungsgemäßen Eingangsschaltungen;
- Figur 4:: typische Spannungs- und Signalverläufe für die Schaltungsanordnung nach Fig. 3.

### Bester Weg zur Ausführung der Erfindung

Die Schaltungsanordnung nach Fig. 1 zeigt beispielhaft eine angedeutete Kleinsteuerung 10 mit zwei Signaleingängen 17 und 18, über welche relativ hochstromige AC-Signale zweier zu überwachender Einrichtungen 1 und 2 an zwei entsprechende Eingangsschaltungen 11 und 12 geführt werden. Die erste Einrichtung 1 sei ein Näherungsinitiator, der im wesentlichen aus der Parallelschaltung eines ersten, elektronischen Schaltelementes S1 und einer mit diesem gekoppelten Ansteuerelektronik En besteht. Die zweite Einrichtung 2 sei ein zweites Schaltelement S2 mit parallel geschalteter Glimmlampe G mit Vorwiderstand Rv. Gespeist werden die zu überwachenden Einrichtungen 1 und 2 von einer AC-Versorgungsspannung L1. Das Nullpotenzial N wird in der Kleinsteuerung 10 als Masse verwendet. Die in üblicher Weise ausgebildeten Eingangsschaltungen 11 und 12 bestehen hintereinander folgend aus einem zwischen Signaleingang 17 bzw. 18 und Nullpotenzial N angeordneten Kondensator C, einem als Spannungsteiler wirkenden Eingangswiderstand Re sowie einem von diesem gespeisten Eingang eines elektronischen Bausteins A, z.B. Komparators. Im abgeschalteten Zustand der Einrichtungen 1 und 2, d.h. bei geöffneten Schaltelementen S1 und S2, fließen bemerkenswerte, im wesentlichen durch die Ansteuerelektronik En bzw. den Vorwiderstand Rv bestimmte Eingangsströme in die Signaleingänge 17 und 18 und von dort im wesentlichen über die Kondensatoren C zur Masse ab. Im eingeschalteten Zustand der Einrichtungen 1, 2 gelang das Potenzial der Versorgungsspannung L1 über die Schaltelemente S1, S2 an die Signaleingänge 17, 18 und damit an die Kondensatoren C sowie abgeschwächt und ohne Verzögerung zu den Bausteinen A und damit zur weiteren Auswertung. Bei Abschaltung der Einrichtungen 1, 2 während der positiven Halbwelle der Versorgungsspannung L1 erfolgt der Potenzialabbau an den Signaleingängen 17, 18 und damit an den Eingängen der Bausteine A mit erheblicher Verzögerung.

Dies sei beispielhaft an dem zugehörigen Potenzialdiagramm nach Fig. 2 erläutert. Hier sind ein positiver Amplitudenschwellenwert und eine Abschaltung der zu überwachenden Einrichtung im Scheitelpunkt der Versorgungsspannung L1 angenommen. Nach Abschaltung der zu überwachenden Einrichtung 1 bzw. 2 erreicht die Entladespannung Uc(t) des Kondensators C die typische Schwellenspannung Ustyp erst nach knapp drei Perioden (60 ms) und die durch Überlagerung mit der Restspannung entstandene Eingangsspannung Uin(t) erst nach vier Perioden (80 ms). Unter Zugrundelegen der Worst-Case-Schwellenspannung Usmin wird die Abschaltung der zu überwachenden Einrichtung 1 bzw. 2 sogar erst nach sechs Perioden (120 ms) wahrgenommen.

Die Schaltungsanordnung nach Fig. 3 zeigt wiederum beispielhaft eine angedeutete Kleinsteuerung 20 mit zwei Signaleingängen 17 und 18, über welche die relativ hochstromigen AC-Signale der zu überwachender Einrichtungen 1 und 2 an zwei erfindungsgemäße Eingangsschaltungen 21 und 22 geführt werden. Die zu überwachenden Einrichtungen 1 und 2 sind gleich denen nach Fig. 1. Die erfindungsgemäßen Eingangsschaltungen 21 und 22 sind gegenüber den üblichen Eingangsschaltungen 11 und 12 nach Fig. 1 um eine zwischen den Signaleingängen 17 und 18 und Nullpotenzial N angeordnete gemeinsame Entladeschaltung 23 erweitert worden. Die Entladeschaltung 23 besteht aus der Reihenschaltung eines jeweils einem der Eingänge 17 und 18 zugeordneten Gleichrichters D und eines Entladewiderstandes Rc sowie eines gemeinsamen elektronischen Schaltelementes S3 in Form eines MOS-Schalttransistors. Das Schaltelement S3 wird über einen Inverter I von einem Steuersignal M angesteuert. Das Steuersignal M wird von der Versorgungsspannung L1 in der Weise abgeleitet, dass es High-Potenzial bzw. Low-Potenzial während der positiven bzw. negativen Halbwelle der Versorgungsspannung L1 einnimmt, also jeweils im Nulldurchgang der Versorgungsspannung L1 den Zustand ändert. (Es wird hierzu auf die eingangs erläuterte deutsche Patentanmeldung 197 48 633.9 der Anmelderin verwiesen. Das dort erzeugte zweite digitale Signal entspricht dem hier verwendeten Steuersignal M).

Demnach ist während der positiven Halbwelle der Versorgungsspannung L1 das elektronische Schaltelement S3 gesperrt und während der negativen Halbwelle leitend. Bei eingeschalteter Einrichtung 1 bzw. 2 gelangt das Potenzial der Versorgungsspannung L1 unvermindert an den Eingang 17 bzw. 18, denn während der negativen Halbwelle ist die jeweilige Diode D und während positiven Halbwelle ist das Schaltelement S3 gesperrt. Wird jedoch während der positiven Halbwelle der Versorgungsspannung L1 die betreffende Einrichtung 1 bzw. 2 abgeschaltet, dann wird nach dem nächsten Nulldurchgang der Versorgungsspannung L1 das Schaltelement S3 durch das Low-Potenzial von Steuersignal M leitend, während durch die an dem betreffenden Kondensator C anstehende positive Eingangsspannung Uin(t) der betreffende Gleichrichter D leitend bleibt, bis die Entladespannung Uc(t) des Kondensators C und damit die auszuwertende Eingangsspannung Uin(t) innerhalb dieser ersten negativen Halbperiode (20ms) der Versorgungsspannung schnell unter die Worst-Case-Schwellenspannung Usmin und damit sicher unter die zu erkennenden typische Schwellenspannung Ustyp gesunken ist. Der Entladewiderstand Rc hat das elektronische Schaltelement S3 vor Überlastung zu schützen.

Die vorliegende Erfindung ist nicht auf die vorstehend beschriebene Ausführungsform beschränkt, sondem umfasst auch alle im Sinne der Erfindung gleichwirkenden Ausführungsformen. So sind beispielsweise die für den Eingangswiderstände Re und die Kondensatoren C in Fig. 1 und Fig. 3 angegebenen Werte nur beispielhaft, jedoch nicht untypisch. Bei einer kleinen Anzahl von Eingängen kann auch ein gemeinsamer Entladewiderstand Rc, der in Reihe mit dem gemeinsamen Schaltelement S3 angeordnet ist, ausreichen. Weiterhin kann es für bestimmte Anwendungsfälle von Vorteil sein, wenn jedem Gleichrichter D und jedem Entladewiderstand Rc ein separates Schaltelement zugeordnet ist. Außerdem ist es ohne weiteres möglich, die erfindungsgemäße Eingangsschaltung 21 bzw. 22 durch entsprechende Umpolung der Gleichrichter D sowie entsprechende Auswahl des Schaltelementes S3 für die Erfassung negativer Schwellenwerte zu befähigen.

### Bezugszeichenliste:

- 1; 2: Einrichtung
- 10: Kleinsteuerung
- 11; 12: Eingangsschaltung
- 17; 18: Signaleingänge
- 20: Kleinsteuerung
- 21; 22: Eingangsschaltung
- 23: Entladeschaltung
- A: Baustein
- C: Kondensator
- D: Gleichrichter
- En: Ansteuerelektronik
- G: Glimmlampe
- I: Inverter
- L1: Versorgungsspannung
- M: Steuersignal
- Rc: Entladewiderstand
- Re: Eingangswiderstand
- Rv: Vorwiderstand
- S1; S2; S3: Schaltelement
- Uc(t): Entladespannung
- Uin(t): Eingangsspannung
- Usmin: Worst-Case-Schwellenspannung
- Ustyp: typische Schwellenspannung

## Patentansprüche

1. Eingangsschaltung für zu überwachende AC-Signale, mit einem Eingangswiderstand (Re) und einem eingangsseitig parallel geschalteten Kondensator (C), durch den ein relativ hoher Eingangsstrom aufgrund einer AC-Versorgungsspannung (L1) durch die abgeschaltete zu überwachende Einrichtung (1; 2) geliefert wird, **dadurch gekennzeichnet, dass** eingangsseitig außerdem parallel eine Entladeschaltung (23) angeordnet ist, deren Entladewiderstand (Rc) klein gegenüber dem Eingangswiderstand (Re) ist, wobei die Entladeschaltung (23) ein Schaltelement (S3) aufweist, das bei gleichem Vorzeichen der momentanen Versorgungsspannung (L1) und der zu erkennenden Schwellenspannung (Ustyp) gesperrt, dagegen bei ungleichem Vorzeichen leitend ist.

2. Eingangsschaltung nach Anspruch 1, **dadurch gekennzeichnet, dass** Entladewiderstand (Rc) niederohmig gegenüber dem Ausgangswiderstand der abgeschalteten zu überwachenden Einrichtung (1; 2) ist.

3. Eingangsschaltung nach Anspruch 1 oder 2, **dadurch gekennzeichnet, dass** für zu gleichartigen Eingängen (17; 18) gehörende Entladeschaltungen (23) ein gemeinsames Schaltelement (S3) vorgesehen ist, wobei die zugehörigen zu überwachenden Einrichtungen (1; 2) von derselben AC-Versorgungsspannung (L1) gespeist werden.

4. Eingangsschaltung nach Anspruch 3, **dadurch gekennzeichnet, dass** ein gemeinsamer Entladewiderstand (Rc) vorgesehen ist.

5. Eingangsschaltung nach einem der Anspruch 1 bis 4, **dadurch gekennzeichnet, dass** die Entladeschaltung (23) aus der Reihenschaltung eines in Vorzeichenrichtung der Schwellenspannung (Ustyp) ausgerichteten Gleichrichters (D), des Entladewiderstandes (Rc) und des elektronischen Schaltelementes (S3) besteht.

6. Eingangsschaltung nach Anspruch 5, **dadurch gekennzeichnet, dass** das Schaltelement (S3) ein Transistor ist.

## Claims

1. Input circuit for AC signals to be monitored, comprising an input resistor (Re) and a capacitor (C) connected in parallel on the input side, through which a relatively high input current is supplied owing to an AC supply voltage (L1) through the switched-off device (1; 2) to be monitored, **characterised in that** a discharge circuit (23), the discharge resistor (Rc) of which is small compared to the input resistor (Re), is also arranged in parallel on the input side, the discharge circuit (23) comprising a switching element (S3) which is blocked when the sign of the instantaneous supply voltage (L1) is the same as that of the threshold voltage (Ustyp) to be detected, but is conductive when the sign differs.

2. Input circuit according to claim 1, **characterised in that** the discharge resistor (Rc) is low-resistance compared to the output resistor of the switched off device (1; 2) to be monitored.

3. Input circuit according to either claim 1 or claim 2, **characterised in that** a common switching element (S3) is provided for discharge circuits (23) pertaining to identical inputs (17; 18), the associated devices (1; 2) to be monitored being fed by the same AC supply voltage (L1).

4. Input circuit according to claim 3, **characterised in that** a common discharge resistor (Rc) is provided.

5. Input circuit according to any one of claims 1 to 4, **characterised in that** the discharge circuit (23) consists of the connection in series of a rectifier (D) oriented in the sign direction of the threshold voltage (Ustyp), the discharge resistor (Rc) and the electronic switching element (S3).

6. Input circuit according to claim 5, **characterised in that** the switching element (S3) is a transistor.

## Revendications

1. Circuit d'entrée pour des signaux courant alternatif à surveiller, comprenant une résistance d'entrée (Re) et un condenseur (C) connecté en parallèle sur le côté d'entrée, un courant d'entrée relativement élevé étant produit sur la base d'une tension d'alimentation alternative (L1) par le dispositif à surveiller déconnecté (1 ; 2), **caractérisé en ce qu'**un circuit de décharge (23) est en outre prévu en parallèle sur le côté d'entrée, circuit de décharge dont la résistance (Rc) est petite par rapport à la résistance d'entrée (Re), le circuit de décharge (23) comprend un élément de commutation (S3) qui est dans l'état bloqué lorsque la tension d'alimentation courante (L1) et la tension de seuil de reconnaissance (Ustyp) ont la même polarité mais qui est dans l'état passant lorsque les polarités sont opposées.

2. Circuit d'entrée selon la revendication 1, **caractérisé en ce que** la résistance de décharge (Rc) a une valeur de résistance faible par rapport à la résistance de sortie du dispositif à surveiller déconnecté (1 ; 2).

3. Circuit d'entrée selon la revendication 1 ou 2, **caractérisé en ce que**, dans le circuit de décharge (23), un élément de commutation commun (S3) est prévu pour des entrées de mêmes polarités (17 ; 18), dans lequel les dispositifs respectifs à surveiller (1 ; 2) sont alimentés avec la même tension d'alimentation alternative (L1).

4. Circuit d'entrée selon la revendication 3, **caractérisé en ce qu'**une résistance de décharge commune (Rc) est prévue.

5. Circuit d'entrée selon l'une des revendications 1 à 4, **caractérisé en ce que** le circuit de décharge (23) est composé d'un circuit série constitué par une diode (D) connectée dans le sens d'une tension de seuil (Ustyp), par la résistance (Rc) et par l'élément de commutation électronique (S3).

6. Circuit d'entrée selon la revendication 5, **caractérisé en ce que** l'élément de commutation (S3) est un transistor.
